# EUROPÄISCHE PATENTSCHRIFT

(11) **EP 2 228 489 B1**
(45) Veröffentlichungstag und Bekanntmachung des Hinweises auf die Patenterteilung: **17.10.2012**
(21) Anmeldenummer: 10002594.9
(22) Anmeldetag: 12.03.2010
(51) Int. Cl.: D21F 9/00, D21F 11/04, D21G 7/00, D21H 23/28, D21H 23/50, D21H 27/32

(54) **Vorrichtung und Verfahren zum Herstellen von mehrlagiger Faserbahn**
Device and method for manufacturing a multi-layer fibrous sheet
Dispositif et procédé de fabrication d'une bande de fibre multicouche

(30) Priorität: 12.03.2009 DE 102009012476
(43) Veröffentlichungstag der Anmeldung: 15.09.2010
(73) Patentinhaber: Klingele Papierwerke GmbH & Co. KG, 26826 Weener (DE)
(72) Erfinder: Klingele, Jan-Heiko, Dr., 70192 Stuttgart (DE)
(74) Vertreter: Arat, Dogan

(56) Entgegenhaltungen:
- EP-A2- 1 388 608
- WO-A1-92/05310
- WO-A1-97/37838

## Beschreibung

Die Erfindung betrifft ein Verfahren und eine Vorrichtung zum Herstellen von mehrlagiger Faserbahn nach den Merkmalen der Oberbegriffe der unabhängigen Ansprüche 1 und 5.

### STAND DER TECHNIK

Die vorliegende Erfindung betrifft die Herstellung einer mehrlagigen Faserstoffbahn, insbesondere im Papier- oder Kartonbereich. Üblicherweise wird eine erste und eine zweite gebildete Lage in einer Vergautschzone miteinander vergautscht, in dem sie durch ein jeweiliges Sieb einem Vergautschelement zugeführt werden, um welches das die zweite Lage zuführende zweite Sieb geführt ist. Dieses zweite Sieb läuft auf das Vergautschelement auf, bevor die von ihm getragene zweite Lage mit der ersten Lage in Kontakt kommt. Hier sieht beispielsweise die EP 1 811 082 A1 vor, dass zumindest eine Lage vor dessen Erreichen der Vergautschzone wenigstens leicht überhitzter Dampf aufgebracht wird, um somit eine weitest gehende, vorzugsweise vollständige Verdrängung von Luft aus der Vergautschzone zu bewirken. Der überhitzte Dampf wird dabei aus einer vorzugsweise bahnbreiten Dampfblaseinrichtung ausgegeben.

Auch die WO 92/05310 offenbart ein Verfahren und eine Vorrichtung zur Herstellung von mehrlagigen Schichten, bei der als Verbindungsmittel zwischen die Schichten Dampf oder Wasser eingebracht wird.

Des weiteren offenbart die WO97/37838 A1 ein Verfahren und eine Vorrichtung zur Herstellung von mehrlagigen Faserstoffbahnen, wobei zur Verbindung der Schichten ein Haftmittel, beispielsweise Stärke, aufgebracht wird.

Des weiteren offenbart die EP 1 388 608 A2 eine Siebpartie zur Herstellung einer mehrlagigen Faserstoffbahn. Dabei wird auf eine der Lagen, vor dem Zusammenführen der Lagen ein Leimsumpf im Einlaufzwickel aufgebracht.

### AUFGABE

Aufgabe der Erfindung ist es die Festigkeit des Rohpapiers und des späteren Endprodukts zu erhöhen.

### LÖSUNG DER AUFGABE

Zur Lösung der Aufgabe führen die Merkmale der unabhängigen Ansprüche 1 und 5.

Wenigstens eine Lage wird vor dem Aneinanderlegen mit der anderen Lage mit einem Medium benetzt.

Dies hat den Vorteil, dass durch Benetzung mit einem Medium, welches in die einzelne Papierlage tief eindringt, die Papierlage bereits in sich verfestigt wird und spätere Haftmittel besser in die Lage eindiffundieren können. Hierdurch wird eine bekannte Lagenspaltung vermieden, die Papierlage in sich wird verfestigt. Die Lage hat bei Erreichen der Benetzungs-Einrichtung noch einen Wassergehalt von ca. 50%. Da das Benetzungsmedium Stärke beinhaltet, so quillt das Stärkekorn auf und legt sich zwischen die Fasern und verbindet diese.

In einer vorteilhaften Ausführungsform wird das zu zerstäubende Medium mittels eines zweiten Mediums zerstäubt. Dies hat den Vorteil, dass die Suspension gesteuert über das zweite Medium kontrolliert zerstäubt wird und der Zerstäubungsgrad genau einstellbar ist.

Diese Art des Aufbringens des Mediums hat den Vorteil, dass das Medium einen wesentlich höheren Feststoffgehalt aufweisen kann.

In einem bevorzugten Ausführungsbeispiel erfolgt die Zerstäubung des flüssigen Mediums über eine Steuerung der Durchsatzmenge an einer entsprechenden Sprüheinrichtung und/oder der Drucksteuerung eines zweiten Mediums beispielsweise Druckluft, um den gewünschten Zerstäubungsgrad der Suspension zu erzielen.

Zur Lösung der Aufgabe führt auch eine Vorrichtung, bei der mindestens eine Benetzungseinrichtung vorgesehen ist.

In einem bevorzugten Ausführungsbeispiel ist die Benetzungseinrichtung ein Sprühbalken, der vor einer sogenannten Vergautschungsvorrichtung angeordnet ist, in der zwei Lagen Rohpapier aufeinandergelegt werden. Durch das Benetzen der Lagen mit der Suspension aus Wasser und Stärke vor dem Vergautschen wird Rohpapier mir einer grösseren Festigkeiten erzielt. Ausserdem wird durch das Entwässern die durch das Benetzen zugeführte Flüssigkeit im Wesentlichen wieder entfernt.

In einer bevorzugten Ausführungsform weist die Benetzungseinrichtung einen Sprühbalken auf, an dem eine Anzahl von Sprüheinrichtungen vorgesehen sind, mit denen die Suspension zerstäubt werden kann, so dass eine ausreichende flächige und gleichmässige Zerstäubung bzw. Benetzung der einzelnen Lagen mit der Suspension erfolgen kann.

### FIGURENBESCHREIBUNG

Weitere Vorteile, Merkmale und Einzelheiten der Erfindung ergeben sich aus der nachfolgenden Beschreibung eines bevorzugten Ausführungsbeispieles, sowie anhand der Zeichnung; diese zeigt in
**Figur 1** eine schematische Ansicht der Anordnung einer erfindungsgemässe Benetzungseinrichtung vor einem Vergautschungsabschnitt einer Rohpapieranlage,
**Figur 2** eine Vorderansicht einer erfindungsgemässen Benetzungseinrichtung und
**Figur 3** eine Draufsicht der erfindungsgemässen Benetzungseinrichtung in Figur 2.

In Figur 1 ist die Anordnung einer erfindungsgemässen Benetzungs-Einrichtung P in einer Rohpapierherstellungsanlage schematisch dargestellt. Eine erste Papierlage 34 wird einer zweiten Papierlage 35, jeweils aus Rohpapier einem Vergautschelement 40 zum Aufbringen der ersten Papierlage 34 auf die zweite Papierlage 35 zugeführt.

Vor dem Vergautschelement 40 ist eine erfindungsgemässe Benetzungseinrichtung P angeordnet. Mit der Benetzungseinrichtung P wird eine Suspension als Sprühnebel 38 auf die erste bzw. die zweite Papierlage 34, 35 zerstaubt, die in die Papierschichten eindringt.

Die Benetzungseinrichtung P kann zwei erfindungsgemässe Sprühbalken 1, 1' oder auch nur eine Sprühbalken 1 oder 1' aufweisen, wobei dann nur eine der Papierlage 34, 35 benetzt wird.

In Figuren 2 und 3 ist die erfindungsgemässe Benetzungseinrichtung P mit einem Sprühbalken 1 dargestellt, der eine Anzahl von Befestigungselementen 2 aufweist, wobei an jedem Befestigungselement 2 eine Sprüheinrichtung 3 angebracht ist. Über die einzelnen Sprüheinrichtungen 3 wird ein zu zerstäubendes erstes Medium, das eine Suspension aus Wasser und Stärke, ist mittels eines zweiten Mediums zerstäubt.

Die Befestigungselemente 2 haben mehrere Funktion. An den Befestigungselementen 2 sind die jeweiligen Sprüheinrichtungen 3 lösbar befestigt. Ferner sind in den Befestigungselementen 2 diskrete Leitungen (nicht dargestellt) vorgesehenen, mittels denen die Medien zum Versprühen und Zerstäuben und zum Steuern der Sprüheinrichtung 3 zugeführt bzw. zu dem nächsten Befestigungselement 2 weitergeleitet werden.

Ein an dem einen Endabschnitt des Sprühbalkens 1 angebrachtes Anschlusselement 12 weist in seinen Umfangsseiten mehrere Anschlüsse 13 - 15 zum Zuführen des ersten und zweiten Mediums und einen Anschluss zum Abführen des überschüssigen ersten Mediums auf. Das Anschlusselement 12 weist in seiner Vorderseite einen Sprühmedium-Zulauf-Anschluss 13 und einen Steuermedium-Zulauf-Anschluss 14, in seiner Oberseite (Figur 2) einen Zerstäubungsmedium-Zulauf-Anschuss 15 und in seiner Rückseite (nicht dargestellt) einen Sprühmedium-Ablauf-Anschluss auf. Ein an dem anderen Endabschnitt angebrachtes Verschlusselement 4 verschliesst die diskreten Leitungen bzw. führt überschüssiges Sprühmedium zurück zu dem Sprühmedium-Ablauf-Anschluss.

Die Funktionsweise der erfindungsgemässen Benetzungsvorrichtung ist folgend:

Dem erfindungsgemässen Sprühbalken 1 werden über das Anschlusselement 12 die erforderlichen Medien, wie Sprühmedium (Suspension), Steuermedium (zum Steuern der Sprüheinrichtung 3) und das Zerstäubungsmedium (Druckgas zum Zerstäuben des Sprühmediums), über die entsprechenden Anschlüsse 13 - 15 über diskrete Versorgungsleitungen (nicht dargestellt) zugeführt. Das Anschlusselement 12 leitet die druckbeaufschlagten Medien in seinen und in den Befestigungselementen 2 ausgebildeten diskreten Leitungen zu den einzelnen Sprüheinrichtungen 3, die die Suspension auf den Papierlagen entsprechend versprühen oder vernebeln.

**Bezugszeichenliste**

| | | | | | |
|---|---|---|---|---|---|
| 1, 1' | Sprühbalken | 34 | Papierlage | 67 | |
| 2 | Befestigungselement | 35 | Papierlage | 68 | |
| 3 | Sprüheinrichtung | 36 | Vergautschungseinrichtung | 69 | |
| 4 | Verschlusselement | 37 | | 70 | |
| 5 | | 38 | Sprühnebel | 71 | |
| 6 | | 39 | Zuführwalze | 72 | |
| 7 | | 40 | Vergautschelement | 73 | |
| 8 | | 41 | | 74 | |
| 9 | | 42 | | 75 | |
| 10 | | 43 | | 76 | |
| 11 | | 44 | | 77 | |
| 12 | Anschlusselement | 45 | | 78 | |
| 13 | Sprühmedium-Zulauf-Anschluss | 46 | | 79 | |
| 14 | Steuermedium-Zulauf-Anschluss | 47 | | | |
| 15 | Zerstäubungsmedium-Zulauf-Anschluss | 48 | | | |
| 16 | | 49 | | | |
| 17 | | 50 | | | |
| 18 | | 51 | | | |
| 19 | Steuermedium-Anschluss | 52 | | | |
| 20 | Zerstäubungsmedium-Anschluss | 53 | | | |
| 21 | Sprühmedium-Anschluss | 54 | | P | Benetzungs-Einrichtung |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zum Herstellen von mehrlagiger Faserbahn, insbesondere mehrlagigem Rohpapier, bei dem mindestens zwei Lagen aus Papier, (34, 35) aneinandergedrückt werden und wenigstens eine Lage (34, 35) vor dem Aneinanderlegen mit der anderen Lage mittels einer Benetzungs-Einrichtung (P) mit einem ersten Medium benetzt wird, das eine Suspension aus einem Flüssigkeits-Stärke-Gemisch ist,
**dadurch gekennzeichnet,**
**dass**, die wenigstens eine Lage bei Erreichen der Benetzungs-Einrichtung noch einen Wassergehalt von ca. 50% aufweist.

2. Verfahren nach Anspruch 1, **dadurch gekennzeichnet, dass** das erste Medium zum Benetzen mittels eines zweiten Mediums zerstäubt oder vernebelt wird.

3. Verfahren nach Anspruch 2, **dadurch gekennzeichnet, dass** der Zerstäubungsgrad des ersten Mediums über dessen Durchsatzmenge und/oder über den Druck im zweiten Medium gesteuert wird.

4. Verfahren nach Anspruch 2 oder 3, **dadurch gekennzeichnet, dass** das zweite Medium ein Treibmittel, insbesondere ein Gas ist.

5. Vorrichtung zur Herstellung von mehrlagiger Faserbahn, insbesondere mehrlagigem Rohpapier, in der mindestens zwei Lagen aus Papier (34, 35) aneinandergelegt werden, wobei zumindest einer Lage (34, 35) eine Benetzungs-Einrichtung (P, P') zugeordnet ist, die zum Benetzen der zumindest einm Lage mit einem ersten Medium geeignet ist, und vor einer Vergautschungs-Einrichtung (36) zum Aufeinanderlegen einzelner Papierlagen (34, 35) angeordnet ist, wobei das erste Medium eine Suspension aus einem Flüssigkeits-Stärke-Gemisch ist, **dadurch gekennzeichnet**, das die zumindest eine Papier bei Erreichen der Benetzungs-Einrichtung noch einen Wassergehalt von ca. 50% aufweist.

6. Vorrichtung nach Anspruch 5, **dadurch gekennzeichnet, dass** die Benetzungs-Einrichtung (P, P') wenigstens eine Sprüheinrichtung (3) aufweist.

7. Vorrichtung nach Anspruch 6, **dadurch gekennzeichnet, dass** die Sprüheinrichtung (3) an einem Sprühbalken (1,1') angeordnet ist.

8. Vorrichtung nach Anspruch 6 oder 7, **dadurch gekennzeichnet, dass** die Sprüheinrichtung (3) wenigstens einen Anschluss (13) zum Verbinden der Sprüheinrichtung (3) mit dem ersten Medium und einen Anschluss (14, 15) zum Verbinden der Sprüheinrichtung (3) mit einem zweiten Medium aufweist.

## Claims

1. A method for producing multi-ply fibre web, in particular multi-ply base paper, in which at least two layers of paper (34, 35) are pressed against each other and at least one layer (34, 35), before being laid against the other layer, is wetted with a first medium by means of a wetting means (P), which medium is a suspension consisting of a liquid/starch mixture, **characterised in that** the at least one layer, upon reaching the wetting means, still has a water content of approximately 50%.

2. A method according to Claim 1, **characterised in that** the first medium, for wetting, is atomised or nebulised by means of a second medium.

3. A method according to Claim 2, **characterised in that** the degree of atomisation of the first medium is controlled by means of the throughput rate thereof and/or the pressure in the second medium.

4. A method according to Claim 2 or 3, **characterised in that** the second medium is a propellant, in particular a gas.

5. A device for producing multi-ply fibre web, in particular multi-ply base paper, in which at least two layers of paper (34, 35) are laid against each other, with a wetting means (P, P') being associated with at least one layer (34, 35), which means is suitable for wetting the at least one layer with a first medium, and is arranged before a couching means (36) for laying individual paper layers (34, 35) one on another, the first medium being a suspension consisting of a liquid/starch mixture, **characterised in that** the at least one layer, upon reaching the wetting means, still has a water content of approximately 50%.

6. A device according to Claim 5, **characterised in that** the wetting means (P, P') has at least one spraying means (3).

7. A device according to Claim 6, **characterised in that** the spraying means (3) is arranged on a spraying bar (1, 1').

8. A device according to Claim 6 or 7, **characterised in that** the spraying means (3) has at least a connection (13) for connecting the spraying means (3) to the first medium and a connection (14, 15) for connecting the spraying means (3) to a second medium,

## Revendications

1. Procédé de fabrication d'une bande de fibres multicouche, en particulier de papier brut multicouche, dans lequel au moins deux couches de papier (34, 35) sont écartées l'une de l'autre et au moins une couche (34, 35) est, avant la juxtaposition avec l'autre couche, humidifiée à l'aide d'un dispositif d'humidification (P) par un premier fluide qui est une suspension composée d'un mélange de liquide et d'amidon,
**caractérisé par le fait**
**que** l'au moins une couche présente, lorsqu'elle atteint le dispositif d'humidification, encore une teneur en eau d'environ 50%.

2. Procédé selon la revendication 1, **caractérisé par le fait que** le premier fluide pour l'humidification est pulvérisé au moyen d'un deuxième fluide.

3. Procédé selon la revendication 2, **caractérisé par le fait que** le degré de pulvérisation du premier fluide est réglé par son débit et/ou la pression dans le deuxième fluide.

4. Procédé selon la revendication 2 ou 3, **caractérisé par le fait que** le deuxième fluide est un agent gonflant, en particulier un gaz.

5. Dispositif de fabrication d'une bande de fibres muticouche, en particulier de papier brut multicouche, dans lequel deux couches de papier (34, 35) sont juxtaposées, au moins à une couche (34, 35) étant associé un dispositif d'humidification (P, P') qui convient pour humidifier l'au moins une couche par un premier fluide, et qui est disposé devant un dispositif de couchage (36) destiné à la juxtaposition de couches de papier (34, 35) individuelles, le premier fluide étant une suspension composée d'un mélange de liquide et d'amidon, **caractérisé par le fait que** l'au moins une couche présente, lorsqu'elle atteint le dispositif d'humidification, encore une teneur en eau d'environ 50%.

6. Dispositif selon la revendication 5, **caractérisé par le fait que** le dispositif d'humidification (P, P'), présente au moins un dispositif de pulvérisation par jet (3).

7. Dispositif selon la revendication 6, **caractérisé par le fait que** le dispositif de pulvérisation par jet (3) est disposé sur une poutre d'arrosage (1, 1').

8. Dispositif selon la revendication 6 ou 7, **caractérisé par le fait que** le dispositif de pulvérisation par jet (3) présente au moins une connexion (13) destinée à connecter le dispositif de pulvérisation par jet (3) au premier fluide et une connexion (14, 15) destinée à connecter le dispositif de pulvérisation par jet (3) à un deuxième fluide.
